# EUROPÄISCHE PATENTSCHRIFT

(11) **EP 3 507 417 B1**
(45) Veröffentlichungstag und Bekanntmachung des Hinweises auf die Patenterteilung: **17.02.2021**
(21) Anmeldenummer: 17764336.8
(22) Anmeldetag: 17.08.2017
(51) Int. Cl.: D21H 11/18, D21H 11/20

(54) **VERFAHREN UND VORRICHTUNG ZUM ERZEUGEN VON NANOFOLIEN**
METHOD AND DEVICE FOR PRODUCING NANO FILMS
PROCÉDÉ ET DISPOSITIF POUR PRODUIRE DES NANOFILMS

(30) Priorität: 01.09.2016 DE 102016116308
(43) Veröffentlichungstag der Anmeldung: 10.07.2019
(73) Patentinhaber: Sumet Technologies Ltd. & Co. KG, 86920 Denklingen (DE)
(72) Erfinder: SUTTNER, Bernd, 82383 Hohenpeißenberg (DE)
(74) Vertreter: HGF
(86) Internationale Anmeldenummer: PCT/EP2017/070846
(87) Internationale Veröffentlichungsnummer: WO 2018/041640

(56) Entgegenhaltungen:
- EP-A1- 3 006 622
- WO-A1-2016/025973
- US-A1- 2014 255 688

## Beschreibung

Die Erfindung betrifft ein Verfahren zum Erzeugen von Nanofolien nach dem Oberbegriff des Anspruch 1 sowie eine Vorrichtung hierfür.

Kunststofffolien und insbesondere dünne Kunststofffolien werden fast universell als Verpackungsmittel eingesetzt, dies betrifft einerseits ein Einkaufstüten, andererseits aber auch Folien, die Bestandteil von Lebensmittelverpackungen sind.

Insbesondere durch Verpackungsrücknahmesysteme können Teile dieser Folien wieder in den Kreislauf zurückgeführt werden oder zumindest durch Verbrennen genutzt werden.

Es stellt sich jedoch mehr und mehr als globales Problem heraus, dass insbesondere Einkaufstauschen aus Kunststoff in die Umwelt gelangen und aufgrund ihrer fehlenden Abbaubarkeit in massiver Weise in der Umwelt vorliegen und insbesondere auch in Gewässern, und hierbei nicht nur den Meeren, Probleme bereiten.

Auch zerfallende Folien, die zu Nanopartikeln aus Kunststoff führen, haben eine erhebliche Konzentration in den Gewässern verursacht.

In den höher entwickelten Industrienationen versucht man dem durch Verpackungen aus Papier oder auch aus Fasern zu begegnen. Hierbei ist von Nachteil, dass diese zum Teil preislich nicht konkurrenzfähig sind und auch in sonstiger Weise weniger nachgefragt werden.

Teilweise wird auch versucht, Kunststoffe im Verpackungsbereich durch Mais und andere Stärkesysteme zu verdrängen. Hierbei ist jedoch von Nachteil, dass diese gegenüber Wasser nicht sehr dauerhaft sind.

Aus der AT 516198 A1 ist ein Verfahren zur Herstellung eines Produkts aus einem Nanofasern enthaltenden Bioplastik bekannt. Hierbei wird ein Biokunststoff verstanden, der aus Biopolymeren hergestellt wird und der Nanozellulosefasern enthält. Das Verfahren zur Herstellung des aus Nanofasern enthaltenden Bioplastik umfasst das Aufbringen und Verteilen einer Masse des Bioplastik mit Nanofasern in einem fließfähigen Zustand auf eine Oberfläche zumindest eines sich in einer Umlaufrichtung bewegenden Trägers und das Transportieren der auf der Oberfläche des zumindest eines Trägers aufgebrachten und verteilten Masse des Bioplastik in Umlaufrichtung des zumindest einen Trägers. Zudem ist vorgesehen, dass das Bioplastik, welches Nanofasern enthält, zumindest teilweise getrocknet wird und zudem das die teilweise getrocknete Masse von der Oberfläche abgelöst wird.

Aus der EP 3006622 A1 ist ein Verfahren zur Herstellung dünner Schichten bekannt, wobei die dünnen Schichten Nano-Fasern mit einem Durchmesser von 1000 nm oder weniger enthalten. Hierbei wird die Schicht auf ein Trägermaterial aufgetragen und in zwei nacheinander folgenden Schritten getrocknet. Der erste Trocknungsschritt umfasst ein kontaktloses Trocken, beispielsweise mit Infrarotstrahlen. Im zweiten Schritt wird die Schicht im gespannten Zustand getrocknet.

Aus der US 2010/0124651 A1 ist ein Verfahren zum Herstellen einer Nanozellulosedünnschicht bekannt. Hierbei wird die Schicht direkt auf eine Oberfläche eines Kunststofftragmaterials aufgebracht, sodass die Nanozellulosefasern eine Dünnschicht bilden. Die nanokristalline Suspension wird hierbei auf eine undurchlässige Gewebebahn aufgebracht, worauf anschließend ein erster Trockenprozess beginnt, wobei dieser Trockenprozess mit Heißluft stattfindet. Nach dem ersten Trockenprozess wird eine zusätzliche Gewebeschicht auf die Oberseite des Films aufgelegt, wobei diese Gewebeschicht vorzugsweise semipermeabel ist, wodurch ein Sandwicheffekt erzeugt werden soll. Die semipermeable Gewebelage soll in der Lage sein, Flüssigkeiten und Gase durchzulassen. Nachdem der nanokristalline Film zwischen den beiden Gewebelagen eingebracht ist, wird eine zweite Trocknung durchgeführt, wobei der dreilagige Verbund auf einen zylindrischen metallischen Trockner aufgerollt wird. Vom Trockner wird dann Wärme durch das nichtdurchlässige Gewebe geführt, wobei die Wärme dazu führt, dass Feuchtigkeit in dem Nanozellulosefilm verdampft und durch die halbdurchlässige Gewebelage entweicht. Die beiden Gewebelagen sind notwendig, um den nanokristallinen Film zu stabilisieren. Hierbei kann der dreilagige Verbund auch über eine Mehrzahl von Trocknereinheiten geführt werden. Erst nach der zweiten Trocknung ist der nanokristalline Film soweit geliert, dass der Film ohne die undurchlässige Stützschicht getrocknet werden kann. Die zweite, halbdurchlässige Stützschicht wird aber weiter benötigt. Erst nach dem Verlassen der dritten Trocknungsstufe ist der Film soweit tragfähig, dass er ohne Stützschichten weiterverarbeitet werden kann. Hierbei ist von Nachteil, dass dieses Verfahren sehr aufwändig ist, einen hohen apparativen Aufwand benötigt und eine Oberflächennachbearbeitung des Films notwendig ist.

Aus der US 2014/0255688 A1 ist ein weiteres Verfahren zur Herstellung eines Films aus Nanozellulose bekannt, wobei dieser Film ebenfalls auf zumindest eine Oberfläche eines Stützmaterials aufgebracht wird. In dieser Schrift wird eine Mehrzahl von Lösungsmitteln diskutiert, wobei die entsprechend erzeugte Suspension zwei bzw. 0,25-2 Gew.-% Nanozellulose enthalten soll. Zusätzlich können Plastifizierer wie Glycol oder Sorbitol verwendet werden.

Der Film wird in einer solchen Weise auf die Tragschicht aufgebracht, dass eine Dicke von 50-150 µm erreicht wird. Anschließend erfolgt eine Trocknung mit Warmluft bei 60-95°C, vorzugsweise bei 80°C.
in der Praxis hat sich herausgestellt, dass bei diesem Verfahren durch die Heißlufttrocknung die Poren des Films oberflächlich verschlossen werden, sodass dieser nicht zuverlässig trocknet. Zudem hat sich dieses Verfahren in der Praxis schon deswegen nicht bewährt, weil die Schichtdicken in der Praxis tatsächlich über 150 µm liegen und wirklich dünne Folien somit nicht herstellbar sind.

Aufgabe der Erfindung ist es, ein Verfahren zum Herstellen von Folien zu schaffen, mit dem umweltverträgliche Folien auf Basis nachwachsender Rohstoffe geschaffen werden können.

Die Aufgabe wird mit einem Verfahren des Anspruch 1 gelöst. Vorteilhafte Weiterbildungen sind in den Unteransprüchen gekennzeichnet.

Es ist darüber hinaus eine Aufgabe, eine Vorrichtung zum Herstellen der Folien zu schaffen, welches im großindustriellen Maßstab die Erzeugung der Folien ermöglicht.

Die Aufgabe wird mit einer Vorrichtung mit den Merkmalen des Anspruch 10 gelöst.

Vorteilhafte Weiterbildungen sind in hiervon abgängigen Unteransprüchen gekennzeichnet.

Erfindungsgemäß wird eine Folie aus Nanozellulose erzeugt. Grundsätzlich ist der Grundwerkstoff Nanozellulose bzw. Nanofaser aus Zellulose bekannt. Eine großtechnische Verarbeitung ist bislang aber nicht erfolgt, da Versuche hierzu fehlgeschlagen sind, sodass es lediglich manuell hergestellte Dünnschichten gab, die aber die Anforderungen an eine Folie nicht erfüllen können.

Insbesondere wurden derartige Dünnschichten bislang manuell erzeugt und sind ungleichmäßig dick und auch für die Verwendung als Folie deutlich zu dick gewesen. Davon abgesehen waren derartige Dünnschichten eher wie ein Papier als eine Folie.

Erfindungsgemäß werden Nanofasern in einem geeigneten Lösungsmittel gelöst. Ein geeignetes Lösungsmittel ist wegen der speziellen Nanofasern erwünscht, weil diese eine aktivierte Oberfläche besitzen. Das Lösungsmittel kann hierbei ein organisches Lösungsmittel oder Wasser oder eine Mischung hieraus sein. Insbesondere kann es sich um Alkohole oder um Alkohol-Wasser-Mischungen handeln.

Es hat sich ergeben, dass ein Ansatz mit 1 bis 4 % Feststoffgehalt eine gute Dispergierbarkeit bei entsprechender Dichte ergibt. Der Feststoffgehalt kann auch in bestimmten Applikationen höher sein.

Dieser Ansatz wird durch Rühren bzw. Aufschlagen vollständig homogenisiert.

Hierbei ist es sinnvoll, mindestens 1.000 Umdrehungen pro Minute an Drehzahl des Rührers vorzusehen und diesen Ansatz 24 Stunden, bevorzugt 48 Stunden, zu rühren.

Bei der Verwendung von Wasser wird zumindest deionisiertes Wasser, gegebenenfalls destilliertes Wasser verwendet.

Nach der dementsprechenden Lösung der Nanofasern werden diese in einen Behälter als Vorratsbehälter eingeführt. Um eine Sedimentation und Trennung zu verhindern, ist der Behälter mit einem entsprechenden Rührwerk oder dergleichen ausgebildet. Unter anderem kann auch Gas hindurchgepumpt werden. Grundsätzlich sind alle Verfahren geeignet, die bei Vorratsbehältern angewendet werden, um entsprechende Sedimentationen zu verhindern.

Die Abförderung aus dem Vorratsbehälter kann mit herkömmlichen bekannten Dosierpumpen erfolgen, wobei insbesondere Schlauch- oder Exzenterschneckenpumpen geeignet sind. Ferner können hier druckluftgesteuerte Behälter eingesetzt werden. Auch bei der Zuführung der Schlempe ist wesentlich, dass keine Verdickungen, aber auch keine Entwässerung bzw. Trennungen stattfinden.

Um die eigentliche Folie wird dann durch einen Schlickeraufguss auf ein Trägermaterial eingeleitet.

Der Auftrag erfolgt hierbei über ein Rakel, welches profiliert sein kann. Geeignet ist auch ein Stab mit Einschliff, eine entsprechende klingenförmige Auslassdüse, eine Schlitzdüse oder eine sogenannte Slide-Die-Düse oder volumengesteuerte Auftragsdüsen.

Die Schichtdicke wird durch die Steuerung des Volumens bzw. die Steuerung der Düsenöffnung und des Düsenspalts oder des passenden Rakels bzw. Blades gesteuert.

Einen Einfluss hierauf hat selbstverständlich auch die Abförderungsgeschwindigkeit des Trägermaterials.

Das Trägermaterial ist vorzugsweise ein sehr glattes Trägermaterial, insbesondere ein Bandförderer, wobei das Förderband ein Metall- oder Kunststoffband sein kann.

Wird als Band ein Metallband verwendet, wird z. B. ein Stahlband verwendet, insbesondere ein Edelstahlband, welches korrosionsbeständig ist.

Ein solches Metallband besitzt hierbei Dicken von 0.5 bis 0,35 mm und kann bei sehr großen Breiten und sehr großen Förderwalzendurchmessern auch bis 1 mm Stärke oder darüber hinaus reichen.

Darüber hinaus sind selbstverständlich auch geeignete und bekannte Kunststoffe geeignet, insbesondere auch PTFE-Bänder bzw. PTFE-beschichtete Bänder.

Um aus der hochdispergierten Schlempe, die zum Zeitpunkt des Auftragens dünnflüssig ist, eine dünne Folie zu produzieren, muss die Schlempe entsprechend auf dem Band getrocknet werden. Aufgrund der geringen Feststoffgehalte ist dies jedoch ein ausgesprochen empfindlicher Prozess, da derartige Nanofaserschlempen sehr stark zu Blasenbildung neigen.

Insbesondere ist es wichtig, die Trocknungsarten zueinander einzustimmen und zudem auch auf die Schienenparameter wie Geschwindigkeit, Schichtdicke, Auftragsbreite und dergleichen abzustimmen.

Neben der Gefahr der Blasenbildung besteht bei diesen speziellen Folien die Gefahr, dass sich starke innere Spannungen ausbilden, welche die Folie in der Festigkeit stark mindern.

Erfindungsgemäß besteht die Trocknung aus drei Trocknungskomponenten.

Eine erste Komponente ist das beheizte Trägerband. Das Band wird hierbei mit Heizwalzen über Wärmeleitungen aufgewärmt, wobei hierbei insbesondere Metallbänder von Vorteil sind.

Die Temperatur des Bandes wird hierbei auf 40 bis 95°C eingestellt.

Zeitlich nach dem Auftrag und gleichzeitig zu dem beheizten Band kann eine Vortrocknung mittels längs und quer angeordneter kurz- bis mittelwelliger Infrarotstrahler durchgeführt werden, wobei vorzugsweise eine Strahlerbatterie vorgesehen ist, bei der die einzelnen Strahler separat regelbar sind. Hierbei ist es von Vorteil, wenn die Luftzufuhr während der Infrarotvortrocknung regelbar ist, d.h. wenn eine Quer- oder Längsströmung vorhanden ist, welche einen entsprechenden Dampfdruck im Material bzw. oberhalb des Materials einstellen kann.

Hierzu kann es vorgesehen sein, das Band gekapselt in einen nach außen abgeschlossenen Raum zu führen, sodass eine gezielte Belüftung möglich ist und die Wärmeabfuhr sowohl des durch das Förderband eingebrachten Wärme als auch der durch die Infrarotstrahler eingebrachten Wärme mit der entsprechenden Belüftung möglich ist.

Als Haupttrocknung wird nachfolgend mit mittelwelliger oder kurzwelliger Infrarotstrahlereinheiten mit hoher Leistungsdichte und einzelner Ansteuerbarkeit auf den vorgetrockneten Schlicker eingewirkt. Auch hierbei ist es außerordentlich wichtig, den Lösungsmitteldampf, der aus dem hohen Flüssiganteil von 95 bis 99 % herrührt, zuverlässig so abzuführen, dass es nicht zu einer Blasenbildung bzw. zum Kochen oder Anbacken des aufgetragenen Schlickers kommt.

Um dies zu gewährleisten, wird die zur Trocknung benötigte große Luftmenge gezielt mit diffusen Ausströmungen auf den Schlicker geführt, um keinerlei Druck auf den Schicker zu erzeugen. Es hat sich erfindungsgemäß herausgestellt, dass eine zu direkte Luftführung auf das Material zu einer Wellenbildung im nassen Material und beim trockenen Material zu Rissen führt.

Erfindungsgemäß wird das Material nach der Trocknung gegebenenfalls rückbefeuchtet, um eine vorgegebene Flexibilität einzustellen. Eine vollständige Trocknung des Materials führ dazu, dass dieses relativ starr und unflexibel wird, sodass über eine Nachbefeuchtung eine gezielte Flexibilität eingestellt werden kann.

Die Nachbefeuchtung kann hierbei in einer Dampf- bzw. Nebelkammer erfolgen, in der eine vorbestimmte relative Luftfeuchtigkeit eingestellt ist und dementsprechend Feuchtigkeit nachgeführt wird.

Nach der erfolgten Trocknung und ggf. Wiederbefeuchtung wird die Folie mit Hilfe von Schaberklingen vom Trägerbett abgelöst und einer Randbeschneidung unterzogen. Die randbeschnittene und abgezogene Folie wird anschließend aufgewickelt, wobei ein drehmomentgesteuerter Wickelantrieb die Aufrollung durchführt.

Mit dem angegebenen Verfahren ist es möglich aus entsprechenden Nanomaterialen wie Nanozellulose eine Folie zu erzeugen, die einer Kunststofffolie in der Verwendbarkeit nicht nachsteht, jedoch aus nachwachsenden Rohstoffen besteht und biologisch abbaubar ist.

Diese Folie eignet sich hierbei sowohl für Laminate für die Elektroindustrie, aber auch für Lebensmittelverpackungen, Lebensmittelumverpackungen, Ersatz für Kunststofftüten, Handschuhe und dergleichen.

Der Schlicker wird dabei insbesondere in einer Bettdicke von 1 bis 20 mm aufgebracht und erreicht nach dem Trocken und Abziehen eine Dicke von 1 bis 200 µm oder mehr. Hierbei wird die erzielte Dicke in sehr hoher Gleichmäßigkeit erreicht, wobei die Folie abschließend beispielsweise eine Breite von 1 m hat und 50 m Folie pro Minute ohne Weiteres herstellbar sind, was einer wirtschaftlichen Verwertbarkeit entgegenkommt. Ferner ist es möglich, auf der Anlage Matten oder Platten aus Nanomaterial herzustellen, wobei der Schlickerauftrag 20 bis 40 mm und höher sein kann, je nach Seitenbegrenzung.

Die Erfindung und insbesondere die verwendete Vorrichtung wird anhand einer Zeichnung beispielhaft erläutert. Die einzige Figur zeigt hierbei stark schematisiert eine entsprechende Vorrichtung in einer seitlichen Ansicht.

Die erfindungsgemäße Vorrichtung zum Erzeugen von Nanofolien 1 besitzt eine Dispergiereinheit 2, wobei die Dispergiereinheit 2 über einen Behälter 3 und ein Rühr- oder Aufschlagwerk 4 verfügt. Zudem besitzt die Dispergiereinheit 2 eine Zuführung für Nanofasermaterial und eine Zuführung für entsprechende Lösungsmittel. Die Rühr- oder Aufschlageinrichtung 4 ist dabei bevorzugt eine elektromotorische Einrichtung 4 mit einem entsprechenden Rühr- oder Aufschlagwerk 5, wobei das Rühr- oder Aufschlagwerk 5 und der Motor 4 so ausgebildet sind, dass Umdrehungsgeschwindigkeiten von über 1.000 Umdrehungen pro Minute möglich sind und zudem das Rührwerk hierbei den gesamten Inhalt aufrührt und dispergiert.

Ausreichend dispergiertes Material bzw. der hierdurch erzeugte Schlicker kann in einen Vorratsbehälter 6 überführt werden, wobei der Vorratsbehälter 6 über entsprechende Zuführeinrichtungen zum Zuführen des Schlickers aus der Dispergiereinheit 2 in den Vorratsbehälter 6 besitzt. Der Vorratsbehälter 6 besitzt ebenfalls ein Rührwerk 7, welches über einen Antrieb 8 und einen entsprechenden Rührer 9 verfügt, wobei diese so bemessen sind, dass sie den Schlicker im dispergierten, nicht getrennten Zustand halten.

Über eine Schlauchführung 10, eine entsprechende Pumpe 11 und einen entsprechenden nachfolgenden Schlauch 12 kann der Schlicker dementsprechend einem Auftragswerk 13 zugeführt werden. Das Auftragswerk 13 ist hierbei ein Rakel, eine Schlitzdüse oder dergleichen und reicht hierbei über die Breite der Anlage. Aus dem Auftragswerk 13 wird der Schlicker auf ein Förderband 14 aufgegossen, welches sich entsprechend der Pfeilrichtung 15 bewegt. Zur Spannung des Förderbandes 14 sind zumindest eine erste Walze 16 und eine letzte Walze 17 vorgesehen, wobei zwischen den Walzen 16, 17 eine Mehrzahl von weiteren Stütz- und Heizwalzen 18 vorhanden sein können. Die Walzen 16, 17 liegen hierbei mit einem Teilumfang an dem Band 14 an, während die weiteren Walzen 18 vorzugsweise nur in einem relativ schmalen Bereich das Band 14 stützend am Band anliegend.

Die Walzen 16, 17, 18 sind vorzugsweise alle beheizbar, insbesondere elektrisch beheizbar, ausgebildet, wobei Temperaturen zwischen 40 und 85° des Bandes 14 einstellbar sind.

Nach dem Auftragswerk 13 ist eine Vortrocknungseinrichtung 19 vorhanden, wobei die Vortrocknungseinrichtung 19 aus einer Mehrzahl von längs zur Laufrichtung 15 des Bandes 14 angeordneten IR-Strahlereinheiten 20 und einer Mehrzahl von quer zur Laufrichtung des Bandes 14 vorhandenen IR-Strahlern 21 ausgebildet ist.

Selbstverständlich ist es auch möglich, die Strahler 20, 21 jeweils schräg bzw. gewinkelt zur Laufrichtung 15 des Bandes 14 anzuordnen.

Darüber hinaus ist es möglich, die IR-Strahler mit unterschiedlichen Abständen zur Bandoberfläche auszubilden.

Ferner kann im Bereich der Vortrocknung 19 eine Umhausung (nicht gezeigt) der gesamten Vortrocknungseinrichtung 19 vorhanden sein, welche die Vortrocknung gegen die äußere Atmosphäre bzw. deren unkontrollierten Zutritt abschirmt, jedoch eine gezielte Belüftung, z. B. eine Querbelüftung durch entsprechende Düsen und entsprechende gegenüberliegende Absaugeinrichtungen vorsieht.

Der Vortrocknungseinrichtung 19 nachgeordnet ist die Trocknereinheit 22, wobei die Trocknereinheit über zumindest einen, jedoch vorzugsweise über eine Mehrzahl an Infrarotstrahlern 23 verfügt, die in ähnlicher Weise wie die Strahler der Vortrocknung angeordnet sein können, aber auch punktuell arbeitende Infrarotstrahler sein können, die vorzugsweise einzeln angesteuert werden können.

Vorzugsweise kann die Oberflächentemperatur des Schlickers abgetastet werden und die Beheizungsintensität durch die Infrarotstrahler an eine gewünschte Oberflächentemperatur, die insbesondere vom Eingang der Trocknereinheit zum Ausgang der Trocknereinheit variieren kann, angepasst sein.

Um einen definieren Dampfdruck oberhalb des Schlickers 24 einzustellen, kann die Trocknereinheit 22 ebenfalls über eine Umhausung verfügen, welche den unkontrollierten Zutritt von Umgebungsatmosphäre verhindert, jedoch eine entsprechende Zufuhr von Luft oder einem anderen Gas ermöglicht. Mit der Luft oder dem Gas, welches bezüglich der relativen Luftfeuchtigkeit so eingestellt ist, dass es in der Lage ist, bestimmte Mengen an Feuchtigkeit aus dem Schlicker 24 aufzunehmen, wird der Bereich oberhalb des Schlickers 24 beströmt.

Wichtig ist hierbei, dass die Strömung diffus verläuft und nicht direkt auf die Oberfläche gerichtet ist, da eine direkte Beströmung der Oberfläche bei dem sehr feuchten Schlicker im Bereich des Einlaufs der Trocknereinheit 22 zu Welligkeiten führen kann und am Ausgang zu Rissen im Schlickermaterial, welches dann schon entsprechend dünn und folienartig ist.

An die Trocknereinheit 22 schließt sich eine Nachbefeuchtungseinrichtung 25 an, die als Nebel- oder Feuchtigkeitskammer ausgebildet sein kann oder in sonstiger Weise eine definierte Rückbefeuchtung herbeiführt.

Hierfür kann es vorgesehen sein, den Feuchtegehalt des Schlickers vorzugsweise kontaktlos abzugreifen und die Befeuchtung entsprechend zu regeln.

Die hierdurch erzeigte Folie 26 wird von der letzten Rolle 17 ggf. mit einer entsprechenden Abnehmklinge (nicht gezeigt) abgezogen und mit einer Stützrolle 27 gestützt. Sie läuft anschließend über eine Breitstreckwalze 28 zu einer Aufrollung 29, wo sie entsprechend aufgespult wird.

Da es bei der Herstellung der Folie dazu kommen kann, dass sich diese statisch auflädt, kann nach dem Abnehmen der Folie 26 vom Förderband 14 eine Luftionisierungseinrichtung oder eine andere Einrichtung zur Verringerung oder Beseitigung der Aufladung 30 vorhanden sein.

Um das Förderband entsprechend zu führen und zu spannen, können dementsprechend weitere Rollen 31 insbesondere als Spannrollen 31 im Bereich des Untertrums des Bandes vorhanden sein.

Bei der Erfindung ist von Vorteil, dass erstmals in einer nachvollziehbaren, hochqualitativen Verfahrensweise eine Nanofaserfolie mit großer Gleichmäßigkeit bezüglich der Dicke sowohl in der Länge als auch in der Breite herstellbar ist, wobei die Herstellung in Breiten ab 1 m und mit Geschwindigkeiten von 50 m pro Minute erfolgt, was eine wirtschaftliche Verwertung zulässt.

### Bezugszeichen

- 1: Nanofolie
- 2: Dispergiereinheit
- 3: Behälter
- 4: Motor
- 5: Aufschlagwerk
- 6: Vorratsbehälter
- 7: Rührwerk
- 8: Antrieb
- 9: Rührer
- 10: Schlauchführung
- 11: Pumpe
- 12: Schlauch
- 13: Auftragswerk
- 14: Förderband
- 15: Laufrichtung
- 16: Walze
- 17: Walze
- 18: Walze
- 19: Vortrocknungseinrichtung
- 20: Infrarotstrahler
- 21: Infrarotstrahler
- 22: Haupttrocknungseinrichtung
- 23: Infrarotstrahler
- 24: Schlicker
- 25: Wiederbefeuchtungseinrichtung
- 26: Folie
- 27: Stützrolle
- 28: Breitstreckwalze
- 29: Aufrollung
- 30: Aufladung
- 31: Rolle

## Patentansprüche

1. Verfahren zum Erzeugen von Folien bzw. Matten und Platten aus Nanofasern, insbesondere Folien bzw. Matten und Platten aus Zellulosenanofasern, wobei
- Nanofasermaterial in Lösungsmittel dispergiert wird, wobei
- der Feststoffanteil zwischen 1 und 4 Vol.-% liegt und der so erzeugte Schlicker über eine Auftragseinrichtung (13) auf ein sich in Förderrichtung (15) bewegendes Förderband (14) aufgebracht wird und
- anschließend der aufgegossene Schlicker vorgetrocknet wird und
- der vorgetrocknete Schlicker nach dem Vortrocknen der Haupttrocknung unterzogen wird und nach Erreichen eines vordefinierten Feuchtegehalts von dem Förderband abgenommen wird, wobei dass die Vortrocknung mittels längs und/oder quer angeordneter oder diagonal zur Laufrichtung des Förderbandes (14) angeordneter Infrarotstrahler vorgetrocknet wird und die Haupttrocknung mit mittelwelligen und/oder kurzwelligen IR-Strahlereinheiten mit hoher Leistungsdichte durchgeführt wird, wobei die Infrarotstrahler einzeln oder gruppenweise angesteuert werden, wobei der Lösungsmitteldampf gezielt abgeführt wird und zudem zum Abführen der Feuchtigkeit Luft und/oder andere Gase bei der Haupttrocknung zugeführt werden und diffus in den Bereich der Haupttrocknung eingebracht werden.

2. Verfahren nach Anspruch 1, **dadurch gekennzeichnet, dass** das Nanofasermaterial in Wasser und/oder einem organischen Lösungsmittel und/oder Alkohol dispergiert wird.

3. Verfahren nach Anspruch 1 oder 2, **dadurch gekennzeichnet, dass** der Schlicker über ein Rakel, ein profiliertes Rakel, einen Stab mit Einschliff, eine Klingendüse, eine Schlitzdüse oder eine Slide-Die-Düse oder eine volumengesteuerte Auftragsdüse auf das Förderband (14) gegossen wird.

4. Verfahren nach einem der vorhergehenden Ansprüche, **dadurch gekennzeichnet, dass** der Schlicker auf ein glattes Förderband (14) aufgegossen wird.

5. Verfahren nach einem der vorhergehenden Ansprüche, **dadurch gekennzeichnet, dass** das Förderband auf 40 bis 95°C beheizt wird.

6. Verfahren nach einem der vorhergehenden Ansprüche, **dadurch gekennzeichnet, dass** die Vortrocknung in einem Gehäuse mit kontrollierter Gaszuführung oder Luftzuführung durchgeführt wird.

7. Verfahren nach einem der vorhergehenden Ansprüche, **dadurch gekennzeichnet, dass** die Infrarotstrahler einzeln ansteuerbar sind.

8. Verfahren nach einem der vorhergehenden Ansprüche, **dadurch gekennzeichnet, dass** der eingesetzte Gas- oder Luftstrom bezüglich seiner relativen Feuchtigkeit und/oder Strömungsgeschwindigkeit eingestellt ist.

9. Verfahren nach einem der vorhergehenden Ansprüche, **dadurch gekennzeichnet, dass** das getrocknete Schlickermaterial nach der Haupttrocknung auf einen gewünschten Feuchtegehalt nachbefeuchtet wird.

10. Vorrichtung zum Durchführen des Verfahrens nach einem der vorhergehenden Ansprüche zum Erzeugen von Folien aus Nanofasern, insbesondere Folien aus Zellulosenanofasern, **dadurch gekennzeichnet, dass** ein Förderband (14) vorhanden ist und das Förderband (14) mit Rollen (16, 17, 18, 31) entlang seiner Längsrichtung im Kreis als Ober- und Untertrum geführt wird, wobei in einem ersten Bereich mittels einer Auftragsvorrichtung (13) zum Auftragen eines Folienschlickers auf das Förderband (14), wobei in Förderrichtung des Förderbandes (14) eine Vortrocknungseinrichtung (19) nachgeordnet ist, welche Infrarotstrahler (20, 21) umfasst, welche auf den aufgegossenen Schlicker (24) einwirken und in Förderrichtung (15) nachgeordnet eine Haupttrocknungseinrichtung (22) mit Infrarotstrahlern (23) vorhanden ist und wobei das Förderband im Bereich der Auflage des Schlickers (24) von Rollen (16, 17, 18,) gehalten wird, wobei zumindest Teile der Rollen beheizbar ausgebildet sind, wobei nach der Haupttrocknungseinrichtung (22) in Förderrichtung (15) eine Wiederbefeuchtungseinrichtung (25) nachgeordnet ist.

11. Vorrichtung nach Anspruch 10 oder 11, **dadurch gekennzeichnet, dass** eine Dispergiereinrichtung (2) vorhanden ist, welche einen Behälter (3) und eine Rühreinrichtung (4, 5) umfasst, wobei die Rühreinrichtung so ausgebildet ist, dass sie mit mehr als 1.000 Umdrehungen pro Minute rühren kann.

## Claims

1. A method for producing films or mats and sheets of nanofibres, in particular films or mats and sheets of cellulose nanofibres, wherein
- nanofibre material is dispersed in solvent, wherein
- the sol6 lefd content is between 1 and 4 vol. % and the slurry produced in this way is applied by means of an applicator (13) to a conveyor belt (14) moving in a conveying direction (15) and
- the slurry poured on is subsequently pre-dried and
- the pre-dried slurry is, after pre-drying, subjected to the main drying, and, after achieving a pre-defined moisture content, is removed from the conveyor belt, wherein the pre-drying is carried out by means of longitudinally and/or vertically arranged infra-red emitters or ones placed diagonally in relation to the direction in which the conveyor belt (14) runs, and the main drying is carried out using medium-wave and/or short-wave infra-red emitter units with a high performance density, wherein the infra-red emitters are controlled either individually or in groups, wherein the steam from the solvent is selectively discharged and, additionally, when the main drying is being carried out, and, in addition, air and/or other gases are supplied during the main drying process to remove the moisture and are diffusely fed into the area of the main drying process.

2. The method in accordance with Claim 1, **characterised in that** the nanofibre material is dispersed in water and/or an organic solvent and/or alcohol.

3. The method in accordance with Claim 1 or Claim 2, **characterised in that** the slurry is poured onto the conveyor belt (14) using a squeegee, a profiled squeegee, a bevelled stick/rod, a blade nozzle, a slotted nozzle or a slide/die nozzle or a volume-controlled application nozzle.

4. The method in accordance with one of the preceding claims, **characterised in that** the slurry is poured onto a smooth conveyor belt (14).

5. The method in accordance with one of the preceding claims, **characterised in that** the conveyor belt is heated to 40 to 95° C.

6. The method in accordance with one of the preceding claims, **characterised in that** the pre-drying is carried out in a housing with a controlled supply of gas or air.

7. The method in accordance with one of the preceding claims, **characterised in that** the infra-red emitters can be activated individually.

8. The method in accordance with one of the preceding claims, **characterised in that** the stream of gas or air deployed is adjusted in regard to its relative humidity and/or flow velocity.

9. The method in accordance with one of the preceding claims, **characterised in that** the dried slurry material is, following the main drying, subsequently humidified to a desired moisture content.

10. The device for carrying out the method in accordance with one of the preceding claims for generating films from nanofibres, in particular films made of cellulose nanofibres, **characterised in that** a conveyor belt (14) is available and the conveyor belt (14) is guided by castors (16, 17, 18, 31) along its longitudinal direction in the circle as an upper and a lower run, wherein, in a first region, an applicator device (13) is disposed, for applying a film slurry to the conveyor belt (14), wherein, a pre-drying facility (19), which comprises infra-red emitters (20, 21) that impact upon the slurry (24) that has been poured onto the belt, is arranged downstream in the direction of conveyance of the conveyor belt (14), and a main drying facility (22) including infra-red emitters (23) is disposed, arranged downstream in the direction of conveyance (15), and wherein the conveyor belt is held by castors (16, 17, 18,) in the area where the slurry (24) is applied, wherein at least parts of the castors are designed in such a way that they can be heated, wherein a re-moisturising facility (25) is arranged downstream in the direction of conveyance (15), after the main drying facility (22).

11. The device in accordance with Claim 10 or Claim 11, **characterised in that** a dispersion device (2) exists, which comprises a container (3) and a stirring device (4, 5), wherein the stirring device is designed in such a way that it can stir at over 1,000 revolutions per minute.

## Revendications

1. Procédé pour produire des films ou des mats et des plaques faits de nanofibres, notamment des films ou des mats et des plaques faits de nanofibres cellulosiques, dans lequel
- une matière nanofibreuse est dispersée dans un solvant ;
- la proportion de matière solide vaut entre 1 et 4 % en volume et la barbotine ainsi produite est appliquée par un dispositif d'application (13) sur une bande transporteuse (14) qui se déplace dans une direction de transport (15) et
- la barbotine appliquée subit ensuite un séchage préalable et
- la barbotine ayant subi le séchage préalable subit, après le séchage préalable un séchage principal et est retirée de la bande transporteuse lorsqu'une teneur en humidité prédéfinie est atteinte, dans lequel le séchage préalable est effectué au moyen d'émetteurs infrarouges disposés longitudinalement et/ou transversalement ou diagonalement par rapport au sens de déplacement de la bande transporteuse (14) et le séchage principal est effectué avec des unités d'émetteur IR à ondes moyennes et/ou courtes à haute densité de puissance, dans lequel les émetteurs infrarouges sont commandés individuellement ou par groupes, dans lequel la vapeur de solvant est évacuée de manière ciblée et, en outre, dans lequel de l'air et/ou d'autres gaz sont amenés pour évacuer l'humidité pendant le séchage principal et sont introduits de manière diffuse dans la zone du séchage principal.

2. Procédé selon la revendication 1, **caractérisé en ce que** la matière nanofibreuse est dispersée dans de l'eau et/ou dans un solvant organique et/ou dans de l'alcool.

3. Procédé selon la revendication 1 ou 2, **caractérisé en ce que** la barbotine est versée sur la bande transporteuse (14) par l'intermédiaire d'une lame de raclage, d'une lame de raclage profilée, d'une tige rodée, d'une buse à lame, d'une buse à fente ou à coulisse ou d'une buse d'application à volume contrôlé.

4. Procédé selon l'une des revendications précédentes, **caractérisé en ce que** la barbotine est versée sur une bande transporteuse lisse (14).

5. Procédé selon l'une des revendications précédentes, **caractérisé en ce que** la bande transporteuse est chauffée à une température comprise entre 40 et 95°C.

6. Procédé selon l'une des revendications précédentes, **caractérisé en ce que** le séchage préalable est effectué dans un boîtier avec une alimentation en gaz ou en air contrôlée.

7. Procédé selon l'une des revendications précédentes, **caractérisé en ce que** les émetteurs infrarouges peuvent être commandés individuellement.

8. Procédé selon l'une des revendications précédentes, **caractérisé en ce que** le flux de gaz ou d'air utilisé est réglé en fonction de son humidité relative et/ou de sa vitesse d'écoulement.

9. Procédé selon l'une des revendications précédentes, **caractérisé en ce que** la barbotine séchée est post-humidifiée à un taux d'humidité souhaité après le processus de séchage principal.

10. Dispositif pour la mise en œuvre du procédé selon l'une des revendications précédentes de production de films de nanofibres, en particulier des films de nanofibres cellulosiques, **caractérisé en ce qu'**il existe une bande transporteuse (14) et la bande transporteuse (14) est guidée par des rouleaux (16, 17, 18, 31) le long de sa direction longitudinale circulaire en tant que parcours supérieur et inférieur, dans lequel il est disposé en aval dans une première zone au moyen d'un dispositif d'application (13) visant à appliquer une barbotine de film sur la bande transporteuse (14), un dispositif de séchage préalable (19) étant disposé en aval de la bande transporteuse (14) dans le sens de transport de celle-ci, lequel comprend des émetteurs à infrarouge (20, 21) qui agissent sur la barbotine coulée (24) et un dispositif de séchage principal (22) avec des émetteurs à infrarouge (23) est prévu en aval dans le sens du transport (15), et dans lequel la bande transporteuse est maintenue par des rouleaux (16, 17, 18) dans la zone du support de la barbotine (24), dans lequel au moins des parties des rouleaux sont conçues pour pouvoir être chauffées, dans lequel un dispositif de réhumidification (25) est disposé en aval du dispositif de séchage principal (22) dans le sens de transport (15).

11. Dispositif selon la revendication 10 ou 11, **caractérisé en ce qu'**il existe un dispositif de dispersion (2) lequel comprend un récipient (3) et un dispositif d'agitation (4, 5), le dispositif d'agitation étant conçu pour pouvoir remuer à plus de 1 000 tours par minute.
